# EUROPÄISCHE PATENTSCHRIFT

(11) **EP 3 047 135 B1**
(45) Veröffentlichungstag und Bekanntmachung des Hinweises auf die Patenterteilung: **28.06.2017**
(21) Anmeldenummer: 14744517.5
(22) Anmeldetag: 24.07.2014
(51) Int. Cl.: F02M 55/00, F02M 55/02, F02M 61/14

(54) **NIEDERHALTER FÜR EINE BRENNSTOFFEINSPRITZVORRICHTUNG**
RETAINING MEMBER FOR A FUEL INJECTION DEVICE
ÉLÉMENT DE RETENUE POUR UN DISPOSITIF D'INJECTION DE CARBURANT

(30) Priorität: 19.09.2013 DE 102013218824
(43) Veröffentlichungstag der Anmeldung: 27.07.2016
(73) Patentinhaber: Robert Bosch GmbH, 70442 Stuttgart (DE)
(72) Erfinder: KURT, Serkan, 16250 Bursa (TR); DOGAN, Ersin, 16372 Bursa (TR); CENTEZ, Umit, 16372 Bursa (TR)
(86) Internationale Anmeldenummer: PCT/EP2014/065893
(87) Internationale Veröffentlichungsnummer: WO 2015/039789

(56) Entgegenhaltungen:
- EP-A1- 1 892 408
- DE-A1-102008 002 122
- FR-A1- 2 372 393
- FR-A1- 2 450 357
- JP-A- 2004 340 208

## Beschreibung

### Stand der Technik

Die Erfindung geht aus von einem Niederhalter für eine Brennstoffeinspritzvorrichtung nach dem Oberbegriff des Anspruchs 1.

Derartige Niederhalter und derartige Brennstoffeinspritzvorrichtungen sind aus dem Stand der Technik, zum Beispiel aus der DE 10 2008 002 122 A1 bereits bekannt.

Der Niederhalter für eine Brennstoffeinspritzvorrichtung der DE 10 2008 002 122 A1 zeichnet sich durch eine einfache Bauweise aus, die trotzdem eine sehr wirksame Niederhaltung eines Brennstoffeinspritzventils erlaubt. Die Brennstoffeinspritzvorrichtung umfasst wenigstens ein Brennstoffeinspritzventil, eine Aufnahmebohrung für das Brennstoffeinspritzventil und einen Anschlussstutzen einer Brennstoffverteilerleitung, wobei der Niederhalter zwischen einer Schulter des Brennstoffeinspritzventils und einer Endfläche des Anschlussstutzens eingespannt ist. Der Niederhalter weist ein teilringförmiges Grundelement auf, von dem sich aus abgebogen ein axial nachgiebiger Niederhaltebügel erstreckt, der wenigstens zwei Stege, zwei Schrägabschnitte und zwei Anlageabschnitte besitzt. Der Niederhalter wird durch Ausstanzen und Umbiegen eines Bleches hergestellt. Das so niedergehaltene Brennstoffeinspritzventil eignet sich besonders für den Einsatz in Brennstoffeinspritzanlagen von gemischverdichtenden fremdgezündeten Brennkraftmaschinen.

### Vorteile der Erfindung

Der erfindungsgemäße Niederhalter für eine Brennstoffeinspritzvorrichtung mit den kennzeichnenden Merkmalen des Anspruchs 1 hat den Vorteil, dass er eine nochmals vereinfache Bauweise aufweist und besonders einfach und kostengünstig herstellbar ist. Zur Herstellung des Niederhalters braucht der verwendete Draht lediglich mit minimalem Aufwand in Stücke der gewünschten Länge gebracht und durch Umbiegen in die erfindungsgemäße Form gebracht werden.

Zudem gewährleitet die erfindungsgemäße Ausbildung aus Draht eine bei geringem Materialeinsatz verbesserte Festigkeit des Niederhalters und eine gleichmäßigere Verteilung der im Niederhalter wirksamen Spannungen auf die gesamte Komponente.

Weiterbildungen der Erfindung gehen aus den Unteransprüchen und dem Ausführungsbeispiel hervor.

Vorteilhaft ist, wenn das Grundelement des Niederhalters auf eine Schulter eines Brennstoffeinspritzventils, insbesondere flächig, anlegbar ist.

Vorteilhaft ist, wenn die Anlageabschnitte des Niederhaltebügels, insbesondere flächig, an der Brennstoffverteilerleitung anlegbar sind.

Vorteilhaft ist, wenn die zwei Anlageabschnitte des Niederhaltebügels diesen in Richtung des Drahtes beenden, so dass der Niederhalter offen vorliegt.

Vorteilhaft ist, wenn der gebogene Draht ein Vierkantdraht ist, insbesondere mit einem quadratischen Querschnitt.

Der Draht kann beispielsweise Querschnittsfläche von 1 Quadratmillimeter bis 9 Quadratmillimeter, vorzugsweise 5.76 Quadratmillimeter aufweisen und/oder aus 1.4310-Edelstahl oder C75S-Stahl mit Zinklamellen-Beschichtung bestehen. Grundsätzlich können auch andere Materialeien, insbesondere rostfreie Stähle und/oder Federstähle zum Einsatz kommen.

### Zeichnung

Die Figur 1 zeigt eine erfindungsgemäße Ausführungsform eines Niederhalters in perspektivischer Ansicht.
Die Figuren 2a bis 2e zeigen eine weitere erfindungsgemäße Ausführungsform eines Niederhalters in verschiedenen Ansichten

### Beschreibung des Ausführungsbeispiels

In der Figur 1 ist als ein Ausführbeispiel der vorliegenden Erfindung ein Niederhalter 10 gezeigt, der Teil einer Brennstoffeinspritzanlage sein kann, wie sie beispielsweise aus der 10 2008 002 122 A1 grundsätzlich bereits bekannt ist und auf deren beispielhafte Ausführung insofern hier lediglich verwiesen wird.

Der Niederhalter 10 ist zur Einspannung zwischen einem Brennstoffeinspritzventil und einer Brennstoffverteilerleitung vorgesehen und weist ein teilringförmiges Grundelement 11 aufweist, im Beispiel ein etwa halbringförmiges Grundelement 11, das in der Figur in der durch einen in Öffnungsrichtung des teilringförmigen Grundelements 11 Pfeil 91a und einen weiteren Pfeile 91b aufgespannten Grundebene liegt. Das teilringförmige Grundelement 11 ist auf eine Schulter eines des Brennstoffeinspritzventils auflegbar.

Von den beiden in Umfangsrichtung weisenden Enden des teilringförmigen Grundelements 11 erstreckt sich jeweils ein Niederhaltebügel 13, der in axialer Richtung (parallel zu Pfeil 91c, senkrecht zur Grundebene) eine gewisse Nachgiebigkeit aufweist. Die Niederhalterbügel 13 sind zueinander spiegelbildlich ausgebildet.

Beide Niederhaltebügel 10 weisen in diesem Beispiel jeweils drei Abschnitte auf, einen Steg 21, einen Schrägabschnitte 22 und einen Anlageabschnitte 23.

Der Steg 21 ist mit einem Ende des teilringförmiges Grundelement 11 jeweils über eine Verrundung 92a verbunden und weist in axiale Richtung (parallel zu Pfeil 91c, senkrecht zur Grundebene).

Der Schrägabschnitte 22 ist mit dem Steg 21 über eine Verrundung 92b verbunden, ist auf der dem Grundelement 11 gegenüberliegenden Seite des Stegs 21 angeordnet und ist von dem Steg 21 unter einem Winkel von ca. 60° in eine Richtung abgewinkelt ist, die der Öffnungsrichtung des teilringförmigen Grundelements 11 entgegen gerichtet ist (also in Richtung des Pfeils 91a).

Der Anlageabschnitte 23 ist mit dem Schrägabschnitte 22 über eine Verrundung 92b verbunden ist auf der dem Grundelement 11 gegenüberliegenden Seite des Stegs 21 angeordnet und weist in eine Richtung, die der Öffnungsrichtung des teilringförmigen Grundelements 11 entgegen gerichtet ist (also in Richtung des Pfeils 91a). Die Anlageabschnitte 23 des Niederhaltebügels 13 beenden diesen, sodass der Niederhalter 10 zweiseitig offen vorliegt.

Der Niederhalter 10 ist aus einem gebogenen Draht 90 ausgebildet, der in diesem Beispiel ein Vierkantdraht mit einem überall quadratischen Querschnitt ist. Seine Querschnittsfläche beträgt 5.76 Quadratmillimeter und er besteht aus 1.4310-Edelstahl. Dabei weisen die gerade Seitenkanten des Vierkantdrahts in die axiale Richtung (Pfeil 91c) und ihr entgegen, sodass der Niederhalter mit dem Brennstoffeinspritzventil und der Brennstoffverteilerleitung flächig in Anlage kommen kann.

In den Figuren 2a bis 2e ist ein weiteres Ausführbeispiel der vorliegenden Erfindung aus unterschiedlichen Perspektiven gezeigt. Es zeichnet sich dadurch aus, dass nicht nur das Grundelement, sondern auch der Niederhaltebügel 13 eine in radialer Richtung gekrümmte Form aufweist. Auf diese Weise ist der bei der Integration des Niederhalters 10 in einer Brennstoffeinspritzvorrichtung erforderliche Bauraum im Vergleich zum ersten Ausführungsbeispiel reduziert.

Das weitere Ausführungsbeispiel unterscheidet sich von dem in der Figur 1 gezeigten ersten Ausführungsbeispiel durch eine in den nachfolgend angegebenen Details modifizierte Formgebung.

Es weist ein teilringförmiges Grundelement 11 aufweist, in diesem Beispiel ein etwas mehr als halbringförmiges Grundelement 11, der beispielweise 210° eines Kreisbogens umspannt.

Der Schrägabschnitt 22 ist in dieser Ausführungsform leicht in radialer gekrümmt ausgeführt, sodass er in axialer Aufsicht (Aufsicht auf das Grundelement, Figur 2c) zumindest etwa mit dem Grundelement 11 bzw. der Verrundung 92a zur Deckung kommt. Ebenso sind die distal des Schrägabschmitts 22 angeordneten Abschnitte, der Verrundungsabschnitt 92c und der Anlageabschnitt 23 radialer gekrümmt ausgeführt, sodass sie in diesem Beispiel in axialer Aufsicht (Aufsicht auf das Grundelement, Figur 2c) zumindest etwa mit dem Grundelement 11 zur Deckung kommen. Der Verrungsabschnitt 92c ist überdies auch in axialer Richtung sosehr gekrümmt, dass der anschließende Anlageabschnitt 23 in axialer Richtung zurück in die Richtung, in der das Grundelement liegt (Figur 2a, nach unten), weist.

Der Niederhalter 10 ist auch in diesem Beispiel aus einem gebogenen Draht 90 ausgebildet, der in diesem Beispiel ein Vierkantdraht mit einem überall quadratischen Querschnitt ist. Seine Querschnittsfläche beträgt 5.76 Quadratmillimeter und er besteht auch in diesem Beispiel aus 1.4310-Edelstahl.

## Patentansprüche

1. Niederhalter für eine Brennstoffeinspritzvorrichtung, die wenigstens ein Brennstoffeinspritzventil und eine Brennstoffverteilerleitung umfasst, wobei der Niederhalter (10) zwischen dem Brennstoffeinspritzventil und der Brennstoffverteilerleitung einspannbar ist, wobei der Niederhalter (10) ein teilringförmiges Grundelement (11) aufweist,
von dem aus sich zwei axial nachgiebige Niederhaltebügel (13) erstrecken,
**dadurch gekennzeichnet, dass** das teilringförmige Grundelement (11) und die beiden axial nachgiebigen Niederhaltebügel (13), gemeinsam durch einen einzigen gebogenen Draht (90) ausgebildet sind.

2. Niederhalter nach Anspruch 1, **dadurch gekennzeichnet, dass** das Grundelement (11) des Niederhalters (10) auf eine Schulter des Brennstoffeinspritzventils auflegbar ist.

3. Niederhalter nach Anspruch 1 oder 2, **dadurch gekennzeichnet, dass** die Niederhaltebügel (13) jeweils wenigstens einen Steg (21), einen Schrägabschnitte (22) und einen Anlageabschnitte (23) aufweisen.

4. Niederhalter nach Anspruch 3, **dadurch gekennzeichnet, dass** die Anlageabschnitte (23) des Niederhaltebügels (13) an der Brennstoffverteilerleitung anlegbar sind.

5. Niederhalter nach Anspruch 3 oder 4, , **dadurch gekennzeichnet, dass** die zwei Anlageabschnitte (23) des Niederhaltebügels (13) diesen beenden, so dass der Niederhalter (10) offen vorliegt.

6. Niederhalter nach einem der vorangehenden Ansprüche, **dadurch gekennzeichnet, dass** der gebogene Draht (90) ein Vierkantdraht ist, insbesondere mit einem quadratischen Querschnitt.

7. Niederhalter nach einem der vorangehenden Ansprüche, **dadurch gekennzeichnet, dass** der gebogene Draht (90) eine Querschnittsfläche von 1 Quadratmillimeter bis 9 Quadratmillimeter, vorzugsweise 5.76 Quadratmillimeter aufweist.

8. Niederhalter nach einem der vorangehenden Ansprüche, **dadurch gekennzeichnet, dass** der gebogene Draht (90) aus rostfreiem Stahl und/oder Federstahl besteht, insbesondere aus 1.4310-Edelstahl.

9. Niederhalter nach eine der vorangehenden Ansprüche, **dadurch gekennzeichnet**, das zumindest einer der Niederhaltebügel (13) in einer Aufsicht auf den Niederhalter (10) von dem teilringförmige Grundelement (11) überdeckt wird und/oder das teilringförmige Grundelement (11) zumindest teilweise überdeckt.

## Claims

1. Retaining member for a fuel injection device which comprises at least one fuel injection valve and one fuel distributor line, wherein the retaining member (10) can be clamped between the fuel injection valve and the fuel distributor line, wherein the retaining member (10) has a partially ring-shaped base element (11) from which two axially flexible retaining clips (13) extend,
**characterized in that** the partially ring-shaped base element (11) and the two axially flexible retaining clips (13) are formed jointly by a single bent wire (90).

2. Retaining member according to Claim 1, **characterized in that** the base element (11) of the retaining member (10) can be placed against a shoulder of the fuel injection valve.

3. Retaining member according to Claim 1 or 2, **characterized in that** the retaining clips (13) have in each case at least one web (21), one oblique section (22) and one abutment section (23).

4. Retaining member according to Claim 3, **characterized in that** the abutment sections (23) of the retaining clip (13) can be placed against the fuel distributor line.

5. Retaining member according to Claim 3 or 4, **characterized in that** the two abutment sections (23) of the retaining clip (13) form the termination thereof, such that the retaining member (10) is of open form.

6. Retaining member according to one of the preceding claims, **characterized in that** the bent wire (90) is a tetragonal-section wire, in particular with a square cross section.

7. Retaining member according to one of the preceding claims, **characterized in that** the bent wire (90) has a cross-sectional area from 1 square millimetre to 9 square millimetres, preferably of 5.76 square millimetres.

8. Retaining member according to one of the preceding claims, **characterized in that** the bent wire (90) is composed of rust-resistant steel and/or spring steel, in particular of 1.4310 high-grade steel.

9. Retaining member according to one of the preceding claims, **characterized in that** at least one of the retaining clips (13), in a plan view of the retaining member (10), is covered by the partially ring-shaped base element (11) and/or at least partially covers the partially ring-shaped base element (11).

## Revendications

1. Elément de retenue pour un dispositif d'injection de carburant, qui comprend au moins un injecteur de carburant et une conduite de distribution de carburant, dans lequel l'élément de retenue (10) peut être encastré entre l'injecteur de carburant et la conduite de distribution de carburant, dans lequel l'élément de retenue (10) présente un élément de base en forme d'anneau partiel (11), à partir duquel s'étendent deux étriers de retenue (13) axialement flexibles, **caractérisé en ce que** l'élément de base en forme d'anneau partiel (11) et les deux étriers de retenue axialement flexibles (13) sont formés en commun par un seul fil recourbé (90).

2. Elément de retenue selon la revendication 1, **caractérisé en ce que** l'élément de base (11) de l'élément de retenue (10) peut être appliqué sur un épaulement de l'injecteur de carburant.

3. Elément de retenue selon la revendication 1 ou 2, **caractérisé en ce que** les étriers de retenue (13) présentent respectivement un montant (21), une section inclinée (22) et une section d'application (23).

4. Elément de retenue selon la revendication 3, **caractérisé en ce que** les sections d'application (23) de l'étrier de retenue (13) peuvent être appliquées sur la conduite de distribution de carburant.

5. Elément de retenue selon la revendication 3 ou 4, **caractérisé en ce que** les deux sections d'application (23) de l'étrier de retenue (13) terminent ce dernier, de telle manière que l'élément de retenue (10) se présente sous une forme ouverte.

6. Elément de retenue selon l'une quelconque des revendications précédentes, **caractérisé en ce que** le fil recourbé (90) est un fil carré, en particulier avec une section transversale carrée.

7. Elément de retenue selon l'une quelconque des revendications précédentes, **caractérisé en ce que** le fil recourbé (90) présente une aire de section transversale de 1 millimètre carré à 9 millimètres carrés, de préférence de 5,76 millimètres carrés.

8. Elément de retenue selon l'une quelconque des revendications précédentes, **caractérisé en ce que** le fil recourbé (90) est constitué d'acier inoxydable et/ou d'acier à ressort, en particulier d'acier allié 1.4310.

9. Elément de retenue selon l'une quelconque des revendications précédentes, **caractérisé en ce qu'**au moins un des étriers de retenue (13) dans une vue en plan de l'élément de retenue (10) est recouvert par l'élément de base en forme d'anneau partiel (11) et/ou recouvre au moins partiellement l'élément de base en forme d'anneau partiel (11).
